# EUROPÄISCHE PATENTSCHRIFT

(11) **EP 0 359 031 B1**
(45) Veröffentlichungstag und Bekanntmachung des Hinweises auf die Patenterteilung: **30.09.1992**
(21) Anmeldenummer: 89115990.7
(22) Anmeldetag: 30.08.1989
(51) Int. Cl.: F01N 3/02

(54) **Filteranordnung zum Entfernen von Russpartikeln aus Abgasen einer Verbrennungskraftmaschine**
Filtering arrangement for removing soot particles from the exhaust gases of an internal-combustion engine
Dispositif de filtrage des particules de suie de l'échappement d'un moteur à combustion interne

(30) Priorität: 12.09.1988 DE 3830977
(43) Veröffentlichungstag der Anmeldung: 21.03.1990
(73) Patentinhaber: FEV Motorentechnik GmbH & Co. KG, D-52078 Aachen (DE)
(72) Erfinder: Lepperhoff, Gerhard, Dr.-Ing., D-5180 Eschweiler (DE); Lütkemeyer, Georg, Dipl.-Ing., D-5102 Würselen (DE)
(74) Vertreter: Langmaack, Jürgen, Dipl.-Ing.

(56) Entgegenhaltungen:
- EP-A- 0 286 932
- US-A- 4 512 786
- US-A- 4 519 820
- US-A- 4 544 388

## Beschreibung

Die Erfindung betrifft eine Filteranordnung zum Entfernen von Rußpartikeln aus Abgasen einer Verbrennungskraftmaschine, insbesondere eines Dieselmotors, mit wenigstens einem durch wabenförmig zueinander angeordnete Filterkanäle gebildeten Filterkörper aus einem porösen Filtermaterial, wobei im Bereich der Eintrittsöffnungen der gaseintrittsseitig offenen Filterkanäle elektrische Widerstandsheizelemente angeordnet sind, die über eine Zuleitung und eine Ableitung mit einer Stromversorgung verbunden sind.

Zur Verminderung der Partikelemission insbesondere bei Dieselmotoren sind Abgasnachbehandlungssysteme bekannt. Diese bestehen in der Regel aus Filtersystemen, die die im Abgas vorhandenen Partikel zurückhalten und sammeln. Die im Filter zurückgehaltenen Rußpartikel führen zu einer Erhöhung des Strömungswiderstandes im Abgassystem, so daß der Abgasgegendruck des Motors ansteigt. Dies führt zu einer Erhöhung des Brennstoffverbrauchs und im Extremfall zum Motorstillstand. Deshalb ist es notwendig, die im Filter angesammelten Partikel zu beseitigen, beispielsweise durch Oxidation bei hohen Temperaturen.

Als Filterkörper für den Rückhalt der Rußpartikel haben sich Wabenfilter aus einem porösen keramischen Material als zweckmäßig erwiesen. Diese Wabenfilter werden durch eine Vielzahl paralleler Filterkanäle gebildet, die wechselweise gaseintrittsseitig und gasaustrittsseitig verschlossen sind, so daß die Abgase durch die porösen Filterwände strömen und sich hierbei die Rußpartikel auf den Wandungen der Filterkanäle abscheiden. Eine Regeneration des Filters ist durch Abbrennen der gesammelten Partikel möglich.

Die zur Entzündung der Rußpartikel im Abgas notwendigen Temperaturen werden von Dieselmotoren oft nicht ausreichend häufig erreicht, so daß eine Regeneration nicht sichergestellt ist. Eine zwangsweise Regeneration kann durch Zufuhr von Zusatzenergie erreicht werden. Eine besonders energiegünstige Regeneration kann erreicht werden, wenn die am Filterkörper abgelagerte Rußschicht im Eintrittsbereich der Filterkanäle durch eine kurzzeitige Energiezufuhr punktweise entzündet wird. Die Energiefreisetzung bei der dann einsetzenden Rußverbrennung führt zu einem selbsttragenden Rußabbrand im Filterkörper. Die Entzündung der Rußschicht kann durch in die Öffnung der Filterkanäle eingesetzte schlaufenförmige Widerstandsdrähte erfolgen. Für eine möglichst vollständige Regeneration muß in möglichst viele Filterkanäle des Wabenfilters eine Schlaufe des Heizleiters eingesetzt werden. Die Anzahl der Filterkanäle, die so mit Schlaufen eines Heizleiters versehen werden kann, ist durch den elektrischen Widerstand des Heizleiters beschränkt.

Bei einer bei Kraftfahrzeugen üblichen Versorgungsspannung von 12 V beträgt die Heizleiterlänge etwa 15 bis 25 cm, aus der 10 bis 15 Schlaufen gebogen werden können. Keramische Wabenfilter besitzen etwa 1000 Kanäle, die zu beheizen sind. Es muß für eine möglichst vollständige Beheizung des Filters daher eine große Anzahl einzelner zu Schlaufen gebogener Heizdrähte parallel eingesetzt und angeschlossen werden. Zur gleichzeitigen Regeneration des gesamten Filters ist eine hohe Heizleistung erforderlich, die nicht von dem elektrischen Bordsystem des Fahrzeugs aufgebracht werden kann. Die Heizleistung kann daher nur durch sequentielle Regeneration einzelner Teilbereiche des Filters aufgebracht werden, wie dies z.B. aus US-A-4,427,418 bekannt ist.

Die schlaufenförmig gebogenen Heizleiter müssen, um eine sequentielle Regeneration durchführen zu können, zu kleinen Gruppen zusammengeschaltet werden. Die einzelnen Gruppen sind elektrisch voneinander getrennt derart an die Versorgungsspan nung des Fahrzeugs angeschlossen, daß sie unabhangig voneinander eingeschaltet werden können. Der Abstand zwischen den einzelnen Anschlüssen, die elektrisch voneinander isoliert sein müssen, ist infolge der geringen Kanalquerschnitte von ca. 2 x 2 mm sehr eng. Ein gegenseitiges Berühren der einzelnen Anschlüsse würde beim Betrieb des Fahrzeugs zu einem Kurzschluß oder zu einem gleichzeitigen Einschalten mehrerer Bereiche mit für das Bordnetz des Fahrzeugs zu hohem Stromverbrauch führen. Bei einem Auswandern der Drähte kann es auch zu einer Überbrückung einzelner Schlaufen kommen. Als Folge sinkt dann der elektrische Widerstand des Heizleiters, wodurch die Heizleitertemperatur ansteigt und ein Durchbrennen des Drahtes eintreten kann.

Der Erfindung liegt die Aufgabe zugrunde, eine Regenerationsanordnung für Dieselpartikelfilter der eingangs bezeichneten Art zu schaffen, bei der eine sichere Fixierung der Anschlüsse der Heizleiter und der Heizschlaufen im Wabenkörper gewährleistet ist und Fehlkontakte, insbesondere Kurzschlüsse, vermieden werden.

Vor allem an den Enden der Heizleiter ist die Halterung der Heizdrähte im Filter problematisch. Hier müssen, wie erwähnt, außerdem mehrere Heizdrähte elektrisch miteinander verbunden werden, und es muß eine Möglichkeit geschaffen werden, die zur Beheizung notwendige elektrische Energie auf einem ausreichend großen Querschnitt von außen zuzuführen.

Gemäß der Erfindung ist bei einer Filteranordnung der eingangs bezeichneten Art vorgesehen, daß mehrere Widerstandsheizelemente und/oder ihre Verbindungen mit einem Befestigungselement verbunden sind, welches an die Stromzuführung angeschlossen und in seiner Position unter Einhaltung eines maximalen Abstandes von 30 mm von der Filteroberfläche dreidimensional ortsveränderbar angeordnet ist.

Vorzugsweise ist das Befestigungselement an einem im wesentlichen parallel zur Richtung der Kanäle des Filters angeordneten Bolzen angebracht, welcher durch ein Gewindestück mit exzentrischer Bohrung gegenüber einer Deckplatte parallel zur Oberfläche des Filters ortsveränderbar ist.

Dabei kann es vorteilhaft sein, daß die Höhe des Befestigungselements über der Oberfläche des Filters durch ein Schraubgewinde veränderbar ist.

Gemäß einer weiteren bevorzugten Ausführungsform ist vorgesehen, daß das Gewindestück ein Außengewinde geringer Steigung besitzt, das mit einem Innengewinde der Deckplatte zusammenwirkt.

Ausführungsbeispiele der Erfindung werden anhand der Zeichnungen näher beschrieben.

Es zeigen
Fig. 1 eine Seitenansicht einer Filteranordnung gemäß der Erfindung, teilweise geschnitten,
Fig. 2 einen Schnitt nach der Linie A-A der Fig. 1 und
Fig. 3 einen Schnitt nach der Linie B-B der Fig. 1.

Wie aus den Fig. 1 und 3 hervorgeht, sind Heizdrähte 1 in die Öffnungen der Kanäle eines Filterkörpers 2 schlaufenförmig derart eingesetzt, daß sie auch im Fahrzeugbetrieb jeweils sicher in ihrer Lage gehalten sind. Der Filterkörper 2 ist mit einer Isoliermatte 3 in ein Gehäuse 4 eingebaut und mit einem Haltewinkel 14 abgestützt.

Wie Fig. 3 zeigt, sind mehrere Heizdrähte 1 mit ihren Enden an eine im vorliegenden Fall etwa halbkreisförmige, verhältnismäßig kleine, elektrisch leitfähige Platte 10 angeschlossen, z.B. durch Löten oder Schweißen. Von besonderer Bedeutung ist dabei, daß die Platte 10 mit möglichst geringem Abstand gegenüber der Oberfläche des Filterkörpers 2 sicher angeordnet ist, und zwar höchstens etwa 30 mm. Durch diese Maßnahme ist erreicht, daß die Heizdrähte bzw. ihre Anschlußenden sich bei Stromdurchgang und entsprechender Erwärmung nicht derart verformen können, daß die Stabilität der Anordnung gefährdet ist und Fehlkontakte auftreten können.

Ein Bolzen, beispielsweise eine Schraube 5, befindet sich innerhalb einer entsprechenden Aussparung der Platte 10, und er ist in geeigneter Weise mit der Platte 10 verbunden, z.B. durch Festschweißen. Die Schraube 5 ist umgeben von einem Rohr 9 aus elektrisch nicht leitendem Material, vorzugsweise Keramik.

Bei Filteranordnungen mit Wabenstruktur treten Schwierigkeiten dadurch auf, daß ein Filterkörper in seinen geometrischen Abmessungen nie völlig regelmäßig beschaffen ist. Hinzu kommt, daß es in der Praxis kaum gelingen wird, den Filterkörper relativ zur Gehäusewand stets an exakt gleicher Stelle anzuordnen. Toleranzen dieser Art sind aus den beschriebenen Gründen, insbesondere im Hinblick auf die Tatsache, daß die Abmessungen der Filterkanäle 2 x 2 mm betragen, äußerst kritisch. Schließlich wird es auch im Fertigungsvorgang nicht immer möglich sein, die Platte 10 in genau gleichem Abstand von der Filteroberfläche anzubringen.

Um Schwierigkeiten dieser Art zu beheben, ist vorgesehen, daß die Schraube 5 durch ein Gewindestück 11 mit exzentrischer Bohrung gegenüber einer Deckplatte 13 parallel zur Oberfläche des Filterkörpers 2 ortsveränderbar ist. Dabei kann die Höhe der Platte 10 über der Oberfläche des Filterkörpers 2 durch ein Schraubgewinde veränderbar sein. Auch ist es vorteilhaft, wenn das Gewindestück 11 ein Außengewinde geringer Steigung besitzt, das mit einem Innengewinde der Deckplatte 13 zusammenwirkt. Hierdurch ist in vorteilhafter Weise erreicht, daß die Befestigungsplatte 10 für die Heizdrähte 1 in sehr genauer und zuverlässiger Weise dreidimensional verstellt und in der vorgesehenen Stellung gehalten werden kann.

Wie Fig. 1 und 2 zeigen, ist das in die Deckplatte 13 eingeschraubte Gewindestück 11 mit einer exzentrischen Bohrung in Längsachse versehen. Das Außengewinde des Gewindestücks 11 hat eine sehr kleine Steigung, so daß durch eine halbe Umdrehung nach rechts oder links ein weiter Bereich von möglichen Durchführungsstellen abgedeckt werden kann, ohne daß eine nennenswerte Höhenverstellung erfolgt. Durch mehrere Umdrehungen hingegen kann eine Höhenverstellung erreicht werden. Nach erfolgter Einstellung wird das Gewindestück 11 durch eine Kontermutter 12 gesichert.

Die Schraube 5 mit dem Isolierrohr 9 wird durch das Gewindestück 11 nach außen geführt. Über die Schraube 5 wird dann ein weiteres Isolierrohr 8 gesteckt. Mit einem handelsüblichen Kabelschuh 7 und einer Mutter 6 werden die Schraube 5, die Mutter 6, der Kabelschuh 7, die Isolierrohre 8 und 9, die Platte 10 sowie das Gewindestück 11 miteinander verspannt. Die Stromversorgung der Heizdrähte erfolgt über Kabelschuh 7, Schraube 5 und Befestigungsplatte 10. Die freien Enden der Heizdrähte sind mit der Masse verbunden.

Durch die Zusammenfassung der Heizdrähte 1 in der Befestigungsplatte 10 und den engen Abstand der Befestigungsplatte von weniger als oder gleich 30 mm von den Heizdrähten in der Oberfläche des Filterkörpers 2 werden die mäanderförmig angeordneten Heizdrähte mit ihren Halterungen bzw. Anschlüssen zuverlässig an einem Herauswandern aus ihrer vorgesehenen Lage gehindert und dadurch die Gefahr von Fehlkontakten mit ihren nachteiligen Folgen behoben. Die dreidimensionale Einstellbarkeit der Befestigungsplatte 10 bei gleichzeitiger Isolation des Bolzens 5 ermöglicht einen zuverlässigen Ausgleich von Fertigungstoleranzen.

Es versteht sich von selbst, daß die Erfindung nicht auf die dargestellte und beschriebene konstruktive Ausführungsform beschränkt ist und daß die Bezugsziffern nur der Erläuterung, aber nicht der Beschränkung dienen. Insbesondere ist es auch möglich, an Stelle der Befestigungsplatte 10 ein Befestigungs element anderer Art einzusetzen, z. B. in Form eines Stabes, eines Rohres oder in sonstiger geeigneter Form.

## Patentansprüche

1. Filteranordnung zum Entfernen von Rußpartikeln aus Abgasen einer Verbrennungskraftmaschine, insbesondere eines Dieselmotors, mit wenigstens einem durch wabenförmig zueinander angeordnete Filterkanäle gebildeten Filterkörper aus einem porösen Filtermaterial, wobei im Bereich der Eintrittsöffnungen der gaseintrittsseitig offenen Filterkanäle elektrische Widerstandsheizelemente angeordnet sind, die über eine Zuleitung und eine Ableitung mit einer Stromversorgung verbunden sind, dadurch gekennzeichnet, daß mehrere Widerstandsheizelemente (1) und/oder ihre Verbindungen mit einem Befestigungselement (10) verbunden sind, welches an die Stromzuführung angeschlossen und in seiner Position unter Einhaltung eines maximalen Abstandes von 30 mm von der Filteroberfläche dreidimensional ortsveränderbar angeordnet ist.

2. Filteranordnung nach Anspruch 1, dadurch gekennzeichnet, daß das Befestigungselement (10) an einem im wesentlichen parallel zur Richtung der Kanäle des Filterkörpers (2) angeordneten Bolzen (5) angebracht ist, welcher durch ein Gewindestück (11) mit exzentrischer Bohrung gegenüber einer Deckplatte (13) parallel zur Oberfläche des Filterkörpers (2) ortsveränderbar ist.

3. Filteranordnung nach Anspruch 1, dadurch gekennzeichnet, daß die Höhe des Befestigungelements (10) über der Oberfläche des Filterkörpers (2) durch ein Schraubgewinde veränderbar ist.

4. Filteranordnung nach Anspruch 2, dadurch gekennzeichnet, daß das Gewindestück (11) ein Außengewinde geringer Steigung besitzt, das mit einem Innengewinde der Deckplatte (13) zusammenwirkt.

## Claims

1. A filter arrangement for removing soot particles from the exhaust gases of an internal combustion engine, more particularly a diesel engine, the arrangement comprising at least one filter member made of porous material and formed with honeycomb ducts, electric resistance heating elements connected by leads to an electricity supply being disposed in the region of the inlet openings of the filter ducts which are open at the gas entry end, characterised in that a number of resistance heating elements (1) and/or their connections are connected to a securing element (10) which is connected to the electricity supply and is adjustably positionable in three dimensions so as to maintain a maximum distance of 30 mm from the filter surface.

2. A filter arrangement according to claim 1, characterised in that the securing element (10) is mounted on a bolt (5) disposed substantially parallel to the direction of the ducts in the filter member (2) and adjustable in position relative to a cover plate (13) parallel to the surface of the filter member (2) by means of a threaded member (11) formed with an eccentric bore.

3. A filter arrangement according to claim 1, characterised in that the height of the securing element (10) above the surface of the filter member (2) is adjustable by a screw thread.

4. A filter arrangement according to claim 2, characterised in that the threaded member (11) has an outer thread with a small pitch co-operating with an inner thread on the cover plate (13).

## Revendications

1. Dispositif de filtration pour éliminer des particules de suie des gaz d'échappement d'un moteur à combustion interne, en particulier d'un moteur Diesel, présentant au moins un corps filtrant en un matériau de filtration poreux, formé par des canaux de filtration mutuellement agencés en une configuration nid d'abeilles, des éléments chauffants électriques résistifs, disposés dans la région des orifices d'entrée des canaux de filtration ouverts côté admission gazeuse, étant raccordés à une alimentation électrique par l'intermédiaire d'un conducteur d'arrivée et d'un conducteur de sortie, caractérisé par le fait que plusieurs éléments chauffants résistifs (1) et/ou leurs jonctions sont relié(e)s à un élément de fixation (10) qui est connecté à la délivrance de courant et dont la position peut être localement modifiée, de manière tridimensionnelle, en respectant une distance maximale de 30 mm par rapport à la surface du filtre.

2. Dispositif de filtration selon la revendication 1, caractérisé par le fait que l'élément de fixation (10) est implanté sur un boulon (5) qui est disposé, pour l'essentiel, parallèlement à la direction des canaux du corps filtrant (2) et dont l'emplacement peut être modifié par rapport à une plaque de recouvrement (13), parallèlement à la surface dudit corps filtrant (2), par l'intermédiaire d'une pièce filetée (11) percée d'un trou excentré.

3. Dispositif de filtration selon la revendication 1, caractérisé par le fait que la hauteur de l'élément de fixation (10), au-dessus de la surface du corps filtrant (2), peut être modifiée par l'intermédiaire d'un filetage.

4. Dispositif de filtration selon la revendication 2, caractérisé par le fait que la pièce filetée (11) possède un filetage externe à pas peu accentué, qui coopère avec un filetage interne de la plaque de recouvrement (13).
